# EUROPÄISCHE PATENTSCHRIFT

(11) **EP 0 146 028 B1**
(45) Veröffentlichungstag und Bekanntmachung des Hinweises auf die Patenterteilung: **08.02.1989**
(21) Anmeldenummer: 84114347.2
(22) Anmeldetag: 27.11.1984
(51) Int. Cl.: E05F 1/12

(54) **Vorrichtung zur gelenkigen Anordnung von Karosserieteilen an Fahrzeugen, insbesondere Kraftfahrzeugen, und Verfahren zur Herstellung einer solchen Vorrichtung**
Articulated fitting device for body parts of vehicles, especially motor vehicles, and manufacturing process of such a device
Dispositif pour l'articulation de pièces de carrosserie sur véhicules, en particulier sur véhicules à moteur et procédé pour fabriquer un tel dispositif

(30) Priorität: 02.12.1983 DE 3343621
(43) Veröffentlichungstag der Anmeldung: 26.06.1985
(73) Patentinhaber: Adam Opel Aktiengesellschaft, 65428 Rüsselsheim (DE)
(72) Erfinder: Heuser, Edgar, D-6094 Bischofsheim (DE)
(74) Vertreter: Rosenfeld, Jürgen, Dipl. Ing.

(56) Entgegenhaltungen:
- BE-A- 528 045
- CH-A- 329 977
- DE-A- 2 718 887
- FR-A- 1 425 424

## Beschreibung

Die Erfindung bezieht sich auf eine Vorrichtung nach dem Oberbegriff des Patentanspruchs 1.

Obwohl eine Anwendung der Erfindung auf beliebige schwenkbare, klappenartige Karosserieteile, wie zum Beispiel Motorhauben, Türen u.a.m., nicht von vornherein ausgeschlossen sein soll, ist hier doch in erster Linie an geeignete Massnahmen bezüglich des Heckraum-Deckels eines Kraftfahrzeuges gedacht, der in der Regel den Kofferraum von oben her abschliesst.

Es ist bei Vorrichtungen der in Rede stehenden Art bekannt, die Scharnierbügel, von denen in der Regel beidseitig je einer, also insgesamt zwei, vorgesehen sind, einerseits mittels Schrauben an der Unterseite des Heckraum-Deckels zu befestigen, andererseits mittels Lagerbolzen in entsprechend verstärkten Lagern oder Lagerböcken am Fahrzeugkörper, das heisst an den den Heckraum bildenden Karosseriewänden, zu lagern. Eine den Heckraum-Deckel in Öffnungsrichtung beaufschlagende Drehstabfeder ist ebenfalls karosserieseitig gelagert und greift im allgemeinen zur Betätigung des Heckraum-Deckels in geeigneter Weise an den Scharnierbügeln und nicht unmittelbar am Heckraum-Deckel an. Zu diesem Stand der Technik wird beispielsweise die DE-A-2 757 238 genannt.

Durch die FR-A-1 425 424 ist des weiteren eine Vorrichtung zur gelenkigen Anordnung des Heckraum-Deckels an der Karosserie eines Kraftfahrzeugs bekannt geworden, wobei der Heckraum- Deckel, durch eine Drehstabfeder beaufschlagt, schwenkbar mit der Karosserie verbunden ist, und die Drehstabfeder selbst zur schwenkbaren Lagerung des Heckraum-Deckels an der Karosserie dient, derart, dass sie zugleich das fahrzeugseitige Drehgelenk bildet.

Der Nachteil der vorgenannten Anordnung besteht darin, dass keine gesonderten Scharnierbügel vorgesehen sind, diese Aufgabe vielmehr von der Drehstabfeder selbst wahrgenommen wird. Hierdurch ist keine formstabile Gelenkverbindung zwischen dem schwenkbaren Karosserieteil und dem Fahrzeugkörper gewährleistet.

Die bekannte Anordnung weicht deshalb im übrigen schon gattungsmässig von der erfindungsgemässen Vorrichtung ab, bei der - neben einer Drehstabfeder-auch noch gesonderte Scharnierbügel zum Einsatz kommen.

Aufgabe der vorliegenden Erfindung ist es, bei einer Vorrichtung der eingangs bezeichneten Gattung die Montage zu vereinfachen, eine Gewichtsersparnis zu erzielen, wobei aber zugleich eine exakte, spielarme und leichtgängige Lagerung der Montageeinheit am Fahrzeugkörper gewährleistet sein muss.

Gemäss der Erfindung wird die Aufgabe durch die im kennzeichnenden Teil des Patentanspruchs 1 angegebenen Merkmale gelöst.

Zwar ist es durch die BE-A-528 045 bei Gelenkanordnungen an sich bekannt, drehstabfederbeaufschlagte Scharnierbügel für Deckel derart auszubilden, dass die Drehstabfeder das anschlussseitige Drehgelenk der Scharnierbügel bildet. Das bekannte Scharnier gewährleistet aber keineswegs eine exakte und leichtgängige Lagerung. Denn das Ende der Drehstabfeder greift unmittelbar in die Bohrungen ein, und Lagerbuchsen sind nicht vorgesehen.

Durch die erfindungsgemässen Massnahmen, insbesondere die gabelförmige Ausbildung der Lagerstellen und die auf dem die Drehachse bildenden Teil der Drehstabfeder angeordneten Lagerbuchsen, ist die Montageeinheit Drehstabfeder/Scharnierbügel/Karosserieteil nicht nur leicht und schnell montierbar, sondern es ist auch eine exakte, spielarme und leichtgängige Lagerung der Montageeinheit am Fahrzeugkörper gewährleistet.

Dadurch, dass nach der Erfindung die Drehstabfeder selbst die Lagerfunktion für das schwenkbare Karosserieteil übernimmt und somit separate Lagerbolzen und dergleichen wegfallen können, ergibt sich vorteilhafterweise eine schwenkbare Anordnung des Karosserieteils, zum Beispiel des Heckraum-Deckels von Kraftfahrzeugen, die mit weniger Einzelteilen auskommt und insgesamt gesehen auch eine Gewichtsersparnis bringt.

Weitere vorteilhafte Ausgestaltungen des im Vorstehenden abgehandelten gegenständlichen Teils der Erfindung sind den Patentansprüchen 2 bis 18 zu entnehmen.

In verfahrensmässiger Hinsicht wird die Aufgabe durch die im Patentanspruch 19 angegebenen Verfahrensschritte gelöst.

Die Erfindung ist nun in der Zeichnung anhand

von Ausführungsbeispielen veranschaulicht und in der nachstehenden Beschreibung dieser Ausführungsbeispiele näher erläutert. Es zeigt:
Fig. 1 - in perspektivischer Darstellung - die Heckpartie eines Personenkraftwagens, mit offenem Heckraum (Heckraumdeckel weggelassen),
Fig. 2 eine vergrösserte Darstellung der in Fig. 1 mit A bezeichneten Einzelheit,
Fig. 3 - in Seitenansicht-eine Ausführungsform einer Heckraumdeckellagerung für Personenkraftwagen,
Fig. 4 eine Montageeinheit (hälftige bzw. teilweise Darstellung), bestehend aus Heckraumdekkel, Scharnierbügel und Drehstabfeder mit Lagerbuchse, in Draufsicht gesehen,
Fig. 5 und 6 jeweils eine (teilweise) Darstellung des Gegenstandes von Fig. 4,
Fig. 7 eine Darstellung der Montageeinheit entsprechend Fig. 4, jedoch in am Fahrzeugkörper montierter Endposition,
Fig. 8 eine Teil-Darstellung des Gegenstands nach Fig. 7, während einer Phase der Montage am Fahrzeugkörper,
Fig. 9 und 10 jeweils eine (teilweise) Darstellung des Gegenstandes der Fig. 7 und 9, in Seitenansicht gesehen,
Fig. 11 eine andere Ausführungsform einer Montageeinheit Heckraumdeckel/Scharnierbügel/Drehstabfeder mit Lagerbuchse, in Darstellung entsprechend Fig. 4,
Fig. 12 und 13 Seitenansichten (entsprechend Fig. 5 und 6) des Gegenstandes nach Fig. 11,
Fig. 14 und 15 Montagepositionen (entsprechend Fig. und 9) des Gegenstandes nach Fig. 11-13, und
Fig. 16 und 17 jeweils eine seitliche (teilweise) Darstellung des Gegenstandes nach Fig. 14 und 15.

Bei der in Fig. 1 und 2 gezeigten Heckpartie einer Pkw-Karosserie bezeichnet 10 das Dach, 11 und 12 die beiden sog. C-Säulen, 13 die Heckscheibe und 14, 15 die beiden hinteren Radkästen. Mit 16 ist ein offen, d. h. ohne Deckel, dargestellter Heckraum des Fahrzeuges, in diesem Falle der Kofferraum, beziffert, in dessen Boden 17 eine Mulde 18 für das nicht gezeigte Ersatzrad eingeformt ist. Der Heckraum 17 ist in Richtung auf den Fahrgastraum, wie üblich, durch eine nahezu vertikale Rückwand 19 abgegrenzt, an die sich oben eine etwa horizontal ausgerichtete Ablage-Rückwand 20 anschliesst. Wie insbesondere auch aus Fig. 2 erkennbar, ist seitlich rechts in der Ablage- Rückwand eine Ausnehmung 21 ausgespart, die als Sichtöffnung für die Montage des - in Fig. 1 und 2 nicht gezeigten - Heckraum-Deckels dient. Auch seitlich links ist eine entsprechende Ausnehmung in der Ablage-Rückwand 20 vorgesehen, die jedoch in Fig. 1 aufgrund der perspektivischen Darstellung der Karosserie nicht erkennbar ist.

In der Seitenansicht nach Fig. 3 ist nun der in Fig. 1 und 2 nicht dargestellte Heckraum-Deckel, einmal in seiner Schliessstellung und zum anderen in seiner Öffnungs- und Montagestellung, zu erkennen und mit 22 bezeichnet. Die Öffnungs-und Montagestellung ist hierbei durch ein Apostroph kenntlich gemacht. Der Heckraum-Deckel besitzt, wie üblich, an seiner Unterseite ein Verstärkungsgerippe 23. Das Gerippe 23 des Heckraum-Deckels 22 ist - bei 24 - mit einem Verstärkungs-Winkelprofil 25 punktverschweisst, welches seinerseits-bei 26-durch Punktschweissung mit einem Scharnierbügel 27 verbunden ist. Der Scharnierbügel 27 und damit der mit ihm fest verbundene Heckraum-Deckel 22 ist bei 28 um eine quer zur Fahrzeuglängsrichtung gerichtete, horizontale Drehachse in Pfeilrichtung 29 schwenkbar. Die Verschwenkung des Heckraum-Deckels 22 in seine Öffnungsstellung 22' erfolgt mit Unterstützung einer Drehstabfeder 30, die mehrfach abgekröpft und abgewinkelt ausgebildet ist (vgl. hierzu insbesondere Fig. 4-16) und - bei 31 - einerseits am Scharnierbügel 27 angreift und sich - bei 32 - andererseits an der Unterseite der Ablage-Rückwand 20 fahrzeugseitig abstützt. Die Drehstabfeder 30 setzt damit einer Verschwenkung des Heckraum-Deckels 22 von seiner Öffnungsstellung 22' in seine Schliessstellung einen Federwiderstand entgegen.

Selbstverständlich ist beidseitig des Heckraum-Deckels 22 je ein Scharnierbügel 27 vorgesehen, und die genannte Drehstabfeder 30 ist- in Draufsicht betrachtet - achssymmetrisch (bezogen auf die Fahrzeuglängs-Mittelachse 33) ausgebildet.

Wie die Fig. 4-17 deutlich machen, dient die Drehstabfeder 30 aber nicht nur als Feder für den Heckraum-Deckel 22, sondern darüber hinaus gleichzeitig zur schwenkbaren Lagerung desselben bzw. der mit diesem fest verbundenen Scharnierbügel 27.

Eine spezielle Ausführungsform einer hierfür geeigneten Drehfeder- und Lageranordnung zeigen die Fig. 4-10. Aus Fig. und 7 geht hervor, dass die hier mit 30a bezeichnete Drehstabfeder an ihren beiden Enden (gezeigt ist jeweils nur das linke Ende) zweimal rechtwinklig abgebogen ist, so dass sich ein die eigentliche Drehachse 28 bildender Teil und beidseitig je ein zu diesem paralleles, nach innen gerichtetes Endstück 34 ergibt. Das Endstück 34 der Drehstabfeder 30a greift in der aus Fig. 4 und 7 ersichtlichen Montagestellung in eine als Bohrung ausgebildete hintere Aufnahme 35 des Scharnierbügels 27a ein. Wie insbesondere Fig. 4 und 7 desweiteren erkennen lassen, sitzt auf dem die Drehachse 28 bildenden Teil der Drehstabfeder 30a - seitlich unmittelbar vor der zweimaligen rechtwinkligen Abwinklung - eine Lagerbuchse 36a. (Selbstverständlich gilt für die aus Fig. 4 und 7 nicht ersichtliche rechte Seite der Drehstabfeder 30a das entsprechende.) Die Lagerbuchse 36a ist längsgeschlitzt ausgebildet und in Querrichtung zur Drehachse 28 der Drehstabfeder 30a auf diese aufgesteckt. Wie Fig. 4 und 5 weiterhin erkennen lassen, weist die Lagerbuchse 36a aussenseitig einen Rand 37 mit einer diametral durchgehenden Nut 38 auf, in die - als Verdrehsicherung für die Lagerbuchse 36a - die Drehstabfeder 30a mit ihrem zweimal abgebogenen Endstück, d. h. mit dem in Fig. 4 nach unten gerichteten Teil 39, eingreift. Die Lagerbuchse 36a stützt sich damit also aussenseitig an der zweimal rechtwinklig abgebogenen Drehstabfeder 36a selbst ab. Innenseitig wird die Lagerbuchse 36a dagegen durch eine auf der Drehstabfeder 36a angeordnete Federscheibe 40 axial gesichert.

Wie weiterhin aus Fig. 4-6 ersichtlich ist, greift die Lagerbuchse 36a zusammen mit der sie durchsetzenden Drehstabfeder 30a in eine vordere, gabelförmige ausgebildete zweite Aufnahme 41 des Scharnierbügels 27a ein. Die vordere gabelförmige Aufnahme 41 besteht aus einer Lagerbohrung 42 und einem Montageschlitz 43, dessen Breite geringer ist als der Durchmesser der Lagerbohrung 42.

Der Zusammenbau von Drehstabfeder 30a, Lagerbuchse 36a und Scharnierbügel 27a ist durch strichpunktierte Linien ebenfalls in Fig. 4 angedeutet. Fig. 4 zeigt, dass die Drehstabfeder 30a in ihrer Mitte, d.h. auf Höhe der Fahrzeuglängs-Mittelachse 33, eine insgesamt U-förmige Abkröpfung in Querrichtung zu ihrer Drehachse 28 besitzt. Die Abkröpfung ist mit 32 bezeichnet und dient - wie bereits oben erwähnt - zur fahrzeugseitigen Abstützung der Drehstabfeder 30a an der Ablage-Rückwand 20 der Fahrzeugkarosserie (s. Fig. 3). Eine zweite, sehr wesentliche Funktion der Abkröpfung 32 besteht aber darin, dass hierdurch die Drehstabfeder 30a in ihrer Längsrichtung elastisch gedehnt zu werden vermag. So kann die Drehstabfeder 30a - wie in Fig. 4 angedeutet - durch elastische Dehnung beispielsweise um den zweifachen Betrag x₁ verlängert werden. Die beidseitige elastische Verlängerung je um den Betrag x₁ dient in diesem Fall dazu, die Lagerbuchse 36a mittels des Längsschlitzes 44 auf die Drehstabfeder 30a aufzustecken. Anschliessend wird die Drehstabfeder 30a entlastet, so dass das abgebogene Federende 34 einerseits und die Lagerbuchse 36a andererseits jeweils in die hierfür vorgesehene Aufnahme - 35 bzw. 42- am Scharnierbügel 27a in ihre Montagestellung einrasten können.

Es gilt nun, die solcherart montierte Baueinheit Drehstabfeder 30a/Lagerbuchse 36a/Scharnierbügel 27a/Heckraum-Deckel 22 an der Fahrzeugkarosserie zu lagern. Die hierzu vorgesehenen konstruktiven und Montagemassnahmen sind im einzelnen in Fig. 8 bis 10 veranschaulicht. An den den Heckraum 16 (s. Fig. 1) beidseitig begrenzenden Karosserie-Seitenwänden sind jeweils Verstärkungsbleche 45 befestigt, aus denen jeweils ein Lagerteil 46 abgestellt ist. Das Lagerteil 46 bildet bei 47 eine gabelförmige Lagerstelle, die aus einer Lagerbohrung 48 und einem Montageschlitz 49 besteht, dessen Breite kleiner ist als der Durchmesser der Lagerbohrung 48. Das Einhängen des mit Drehstabfeder 30a, Lagerbuchsen 36a und Scharnierbügeln 27a komplettierten Heckraum-Deckels 22 in die Lagerstellen 47 bzw. 48 erfolgt wiederum durch elastische Längsdehnung der Drehstabfeder 30a um einen Betrag von zweimal x₂ (vgl. hierzu insbesondere auch Fig. 8). Hierzu ist zu bemerken, dass die Lagerbuchse 36a mehrfach abgesetzt ausgebildet ist und sich zu ihrem freien Ende zu konisch verjüngt. Wesentlich sind zwei jeweils zylindrische Bereiche 50, 51, unterschiedlichen Durchmessers, zwischen denen sich ein den Durchmesserunterschied ausgleichender konischer Bereich 52 erstreckt. Der kleinere Durchmesser des Bereichs 50 ist auf die vordere Aufnahmebohrung 42 des Scharnierbügels 27a abgestimmt (vgl. hierzu auch Fig.4-6), wohingegen der grössere Durchmesser des Bereichs 51 der Lagerbuchse 36a dem Durchmesser der Lagerbohrung 48 an der Karosserielagerstelle 47 entspricht. Dagegen entspricht die Breite des Montageschlitzes 49 der Lagerstelle 47 dem kleineren Durchmesser des Lagerbuchsenbereichs 50, so dass die Lagerbuchse - wie Fig. 8 zeigt - mit ihrem Bereich 50 durch den Montageschlitz 49 in die Lagerbohrung 48 seitlich eingeführt werden kann. Anschliessend wird die Drehstabfeder 30a entspannt, so dass sie sich um den Betrag x₂ verkürzen kann und hierdurch die Lagerbuchse 36a mit dem zylindrischen Bereich 51 in die Lagerbohrung 48 der Lagerstelle 47 eingreift. Eine axiale Fixierung der Lagerbuchse 36a und der mit dieser verbundenen übrigen Teile erfolgt einmal dadurch, dass sich die Lagerbuchse 36a mit ihrem Rand 37 stirnseitig aussen an die Lagerstelle 47 anlegt. Für eine axiale Fixierung der Lagerbuchse 36a und der mit ihr verbundenen Teile in Richtung nach aussen erfolgt in der aus Fig. 7 ersichtlichen Endmontagestellung durch eine Sicherungsscheibe 53, die nach Erreichen der Endmontagestellung der Lagerbuchse 36a in eine hierfür vorgesehene Ringnut 54 der Lagerbuchse 36a eingesteckt wird. Hierdurch ist auch der auf dem zylindrischen Bereich 50 der Lagerbuchse 36a montierte Scharnierbügel 27a in Richtung nach innen axial gesichert. In Richtung nach aussen stützt sich der Scharnierbügel 27a an dem konischen Bereich 52 der Lagerbuchse 36a ab.

Wie Fig. 4, 7 und 8 zeigen, weist die Lagerbuchse 36a nicht nur in dem Bereich 52 eine konische Abschrägung auf, sondern sie ist darüber hinaus auch an ihrem Ende 55 kegelstumpfförmig verjüngt ausgebildet. Durch die hierdurch erreichte Zentrierwirkung ergibt sich eine Erleichterung bei dem Zusammenbau von Lagerbuchse 36a, Drehstabfeder 30a und Scharnierbügel 27a.

Die Ausführungsform nach Fig. 11-17 unterscheidet sich von der Ausführungsform nach Fig. 4-10 im wesentlichen durch eine etwas abgewandelte Ausgestaltung der Drehstabfeder (hier mit 30b bezeichnet) und der Lagerbuchse (hier mit 36b bezeichnet). Im Sinne einer besseren Übersicht und eines leichteren Verständnisses sind daher die jeweils übereinstimmenden Konstruktionselemente beider Ausführungsformen mit denselben Bezugszeichen versehen. Abweichungen sind jeweils durch den Index b kenntlich gemacht.

Aus Fig. 11 und 14 ist zu erkennen, dass die Drehstabfeder 30b derart abgekröpft ausgebildet ist, dass ihr linkes, zweimal rechtwinklig abgebogenes Ende (ebenso wie das nicht gezeigte rechtsseitige Ende der Drehstabfeder 30b), welches in Fig. 11, 14 und 15 mit 56 beziffert ist, innerhalb der Drehachse 28 der Drehstabfeder 30b liegt. Die Lagerbuchsen 36b sind hierbei auf diesen einander zugewandten Enden 56 der Drehstabfeder 30b angeordnet. Die Lagerbuchsen 36b selbst sind ungeschlitzt ausgebildet und auf das betreffende zugeordnete Drehstabfederende 56 axial aufgeschoben. Auch der Scharnierbügel 27b ist bei der Ausführungsform nach Fig. 11-17 andersartig ausgebildet als bei der Ausführungsform nach Fig. 4-10. Fig. 13 macht deutlich, dass der Scharnierbügel 27b als vordere Aufnahme eine geschlossene Bohrung 57 besitzt, die mit dem zylindrischen Bereich 50 kleineren Durchmessers der Lagerbuchse 36b zusammenwirkt (s. Fig. 11 und 14). Ausserdem ist an dem Scharnierbügel 27b noch eine zweite hintere Aufnahme vorgesehen, die als Langloch ausgebildet und mit 58 bezeichnet ist. Fig. 12 und 16 machen deutlich, dass die Schlitzbreite der langlochförmigen hinteren Aufnahme 58 etwa dem Durchmesser der Drehstabfeder 30b entspricht bzw. etwas grösser als dieser Drehstabfederdurchmesser ist. Die Länge der langlochförmigen Aufnahme 58 ist dagegen so bemessen, dass das zweimal rechtwinklig abgebogene Ende 56 der Drehstabfeder 30b durch die Aufnahme 58 axial hindurchgeführt werden kann.

Die Vormontage von Drehstabfeder 30b, Scharnierbügel 27b und Lagerbuchse 36b erfolgt nach dem im vorstehenden Gesagten dergestalt, dass die Drehstabfeder 30b zunächst mit ihrem zweimal rechtwinklig abgebogenen Ende durch die langlochförmige Aufnahme 58 des Scharnierbügels 27b hindurchgeführt und anschliessend um das Mass zweimal x₁ gedehnt wird. Sodann wie die Lagerbuchse 36b auf das Ende 56 der Drehstabfeder 30b axial aufgesteckt und anschliessend durch die Sicherungsscheibe 40 axial fixiert. Die Drehstabfeder 30b kann nun zusammen mit der montierten Lagerbuchse 36b - nach vorheriger Entspannung der Drehstabfeder 30b - in die geschlossene bohrungsförmige Aufnahme 57 des Scharnierbügels 27b einrasten (s. hierzu insbesondere Fig. 11). Danach kann die Montageeinheit Drehstabfeder 30b/Lagerbuchse 36b/Scharnierbügel 27b - entsprechend der Ausführungsform nach Fig. 7-10 und wie oben ausführlich beschrieben - in die seitliche Lagerstelle 46 an der Fahrzeugkarosserie eingehängt werden (s. Fig. 14-17).

In diesem Zusammenhang ist noch zu erwähnen, dass der Montageschlitz 49 der Lagerstelle 46 am Fahrzeugkörper-wie Fig. 3 deutlich macht - leicht schräg von oben nach unten geneigt gerichtet ist. Unter Berücksichtigung der starken Krümmung der Scharnierbügel 27 muss daher die aus Heckraum-Deckel 22, Scharnierbügel 27, Drehstabfeder 30 und Lagerbuchsen 36 bestehende Montageeinheit in einer der Öffnungsstellung des Heckraum-Deckels 22 entsprechenden Montageposition montiert werden. Die Montagerichtung ist in Fig. 3 durch einen Pfeil 59 kenntlich gemacht. Bei der Einhängung der genannten Montageeinheit erweist sich die Aussparung 21 (vgl. hierzu

Fig. 1 und 2) in der Ablage-Rückwand 20 der Fahrzeugkarosserie als Sichtöffnung sehr hilfreich. Die Aussparung 21 kann nach erfolgter Montage des Heckraum-Deckels 22 bzw. der genannten Montageeinheit durch eine Verkleidung der Ablage-Rückwand 20 in geeigneter Weise abgedeckt werden.

## Patentansprüche

1. Vorrichtung zur gelenkigen Anordnung von Karosserieteilen (22), vornehmlich dem Heckraum-Deckel, an Fahrzeugen, insbesondere Kraftfahrzeugen, wobei das Karosserieteil (22) durch drehstabfederbeaufschlagte Scharnierbügel (27) schwenkbar mit dem Fahrzeugkörper verbunden ist, derart, dass die Drehstabfeder (30) selbst zur schwenkbaren Lagerung des Karosserieteils (22) am Fahrzeugkörper dient, dadurch gekennzeichnet, dass die Drehstabfeder (30) in an sich bekannter Weise zugleich das fahrzeugseitige Drehgelenk (36, 51, 48) der Scharnierbügel (27) bildet, wobei sie beidseitig in Aufnahmen (42, 35; 57, 58) der Scharnierbügel (27) montiert ist und in Lagerstellen (46, 47, 48) beidseitig am Fahrzeugkörper drehbar eingreift, und dass die Lagerstellen (46, 47, 48) gabelförmig ausgebildet und in jeweiligen Verstärkungen (45) der Fahrzeugseitenwände angeordnet sind, und dass zur Montage der Drehstabfeder (30) in den Aufnahmen (42; 57) einerseits und zur anschliessenden Lagerung der Montageeinheit Drehstabfeder (30)/Scharnierbügel (27)/Karosserieteil (22) andererseits beidseitig jeweils eine auf dem die Drehachse (28) bildenden Teil der Drehstabfeder (30) angeordnete Lagerbuchse (36) dient.

2. Vorrichtung nach Anspruch 1, dadurch gekennzeichnet, dass die gabelförmigen Lagerstellen (46, 47, 48) an den Fahrzeugseitenwänden und die Aufnahmen (42 bzw. 57) an den Scharnierbügeln (27) unterschiedlich grosse Lagerdurchmesser aufweisen und dass die Lagerbuchsen (36) entsprechend abgesetzt ausgebildet sind, derart, dass sich zwei unterschiedliche Lagerbuchsendurchmesser ergeben (bei 50 und 51), von denen der eine (51) mit der jeweils zugeordneten Lagerstelle (48) an der Fahrzeugseitenwand und der andere (50) mit der Aufnahme (42 bzw. 57) am jeweils zugeordneten Scharnierbügel (27) zusammenwirkt.

3. Vorrichtung nach Anspruch 2, dadurch gekennzeichnet, dass je ein zu den Lagerstellen (48) an den Fahrzeugseitenwänden führender Montageschlitz (49) vorgesehen ist, dessen Breite jeweils geringer als der Durchmesser der zugeordneten Lagerstelle (48) ist.

4. Vorrichtung nach Anspruch 2 oder 3, dadurch gekennzeichnet, dass der Lagerdurchmesser der Lagerstellen (48) an den Fahrzeugseitenwänden grösser ist als der Lagerdurchmesser der Aufnahmen (42; 57) an den Scharnierbügeln (27).

5. Vorrichtung nach Anspruch 2, 3 oder 4, dadurch gekennzeichnet, dass die Lagerbuchsen (36) sich stufenförmig verjüngen, derart, dass zwei zylindrische Lagerbereiche (50, 51) unterschiedlichen Durchmessers durch einen konischen Zwischenbereich (52) miteinander verbunden sind, und dass das sich an den Lagerbereich (50) kleineren Durchmessers anschliessende Ende (55) der Lagerbuchsen kegelstumpfförmig ausgebildet ist.

6. Vorrichtung nach einem oder mehreren der vorstehenden Ansprüche, dadurch gekennzeichnet, dass die Drehstabfeder (30) an ihren beiden Enden (bei 34, 39 bzw. 56) jeweils zweimal rechtwinklig abgebogen und dort in je zwei Aufnahmen (42, 35 bzw. 57, 58) des zugeordneten Scharnierbügels (27) eingreift.

7. Vorrichtung nach einem oder mehreren der Ansprüche 1-6, dadurch gekennzeichnet, dass die Drehstabfeder (30b) beidseitig derart abgekröpft ausgebildet ist, dass ihre beiden zweimal rechtwinklig abgebogenen Enden (56) innerhalb der Drehachse (28) der Drehstabfeder liegen, und dass die Lagerbuchsen (30b) auf diesen einander zugewandten Enden (56) der Drehstabfeder angeordnet sind (Fig. 11-17).

8. Vorrichtung nach Anspruch 6 oder 7, dadurch gekennzeichnet, dass die Lagerbuchsen (36b) zusammen mit der Drehstabfeder (30b) je in eine vordere geschlossene Aufnahmebohrung (57) der Scharnierbügel (27b) eingreifen und dass an den Scharnierbügeln (27b) jeweils noch eine zweite, langlochförmige Aufnahme (58) vorgesehen ist, deren Breite etwa dem Durchmesser der Drehstabfeder (30b) entspricht und deren Länge mindestens gleich dem beidseitigen Endmass der Drehstabfeder ist, das sich durch die zweimalige rechtwinklige Abbiegung derselben an ihren Enden (56) ergibt (Fig. 11-17).

9. Vorrichtung nach Anspruch 6, dadurch gekennzeichnet, dass die Lagerbuchsen (36a) an den beidseitigen Endbereichen der Drehstabfeder (30a), jeweils unmittelbar vor der zweimaligen rechtwinkligen Abbiegung derselben, angeordnet sind und zusammen mit dem betreffenden Drehstabfeder-Bereich (x₂) jeweils in eine vordere gabelförmige Aufnahme (41,42,43) der Scharnierbügel (27a) eingreifen und dass die infolge der zweimaligen rechtwinkligen Abbiegung nach innen gerichteten Enden (34) der Drehstabfeder (30a) jeweils in eine Bohrung (34) der Scharnierbügel (27a) eingreift, welche Bohrungen (35) als zweite Aufnahmen für die Drehstabfeder (30a) dienen (Fig. 4-10).

10. Vorrichtung nach Anspruch 9, dadurch gekennzeichnet, dass die vorderen gabelförmigen Aufnahmen (41, 42, 43) an den Scharnierbügeln (27a) jeweils aus einer Lagerbohrung (42) und einem zu dieser führenden Montageschlitz (43) bestehen, dessen Breite geringer ist als der Durchmesser der Lagerbohrung (42).

11. Vorrichtung nach einem oder mehreren der Ansprüche 1-10, vor allem nach Anspruch 9 und 10, dadurch gekennzeichnet, dass die beiden Lagerbuchsen (36a) längsgeschlitzt ausgebildet und in Querrichtung zur Drehachse (28) der Drehstabfeder (30a) auf diese aufgesteckt sind (Fig. 4-10).

12. Vorrichtung nach einem oder mehreren der Ansprüche 1-10, vor allem nach Anspruch 7 und 8, dadurch gekennzeichnet, dass die Lagerbuchsen (36b) ungeschlitzt ausgebildet und auf das jeweils zugeordnete Ende (56) der Drehstabfeder (30b) axial aufgeschoben sind (Fig. 11-17).

13. Vorrichtung nach einem oder mehreren der Ansprüche 1-12, dadurch gekennzeichnet, dass die Lagerbuchsen (36) sich aussenseitig an der zweimal rechtwinklig abgebogenen Drehstabfeder (30) selbst abstützen und innenseitig durch je eine auf der Drehstabfeder angeordnete Federscheibe (40) axial gesichert sind.

14. Vorrichtung nach Anspruch 13, dadurch gekennzeichnet, dass die Lagerbuchsen (36) aussenseitig einen Rand (37) mit einer diametral durchgehenden Nut (38) aufweisen, in die - als Verdrehsicherung für die jeweilige Lagerbuchse - die Drehstabfeder (30) mit ihrem abgebogenen Endstück eingreift.

15. Vorrichtung nach einem oder mehreren der vorstehenden Ansprüche, dadurch gekennzeichnet, dass die Drehstabfeder (30) etwa in ihrer Mitte, die vorzugsweise etwa der Fahrzeugmitte (33) entspricht, eine U-förmige Abkröpfung (32) in Querrichtung zu ihrer Drehachse (28) besitzt, derart, dass die Drehstabfeder (30) in Richtung ihrer Drehachse (28) elastisch verlängerbar ist (x, und x₂), und dass die U-förmige Abkröpfung (32) zugleich als Widerlager am Fahrzeugkörper hinsichtlich der Federfunktion der Drehstabfeder (30) dient.

16. Vorrichtung nach einem oder mehreren der vorstehenden Ansprüche, dadurch gekennzeichnet, dass die an ihrem einen Ende mittels der Drehstabfeder (30) am Fahrzeugkörper gelagerten Scharnierbügel (27) an ihrem anderen Ende mittelbar über Verstärkungs-Winkelprofile (25) mit dem Karosserieteil (22) punktverschweisst sind (bei 24, 26).

17. Vorrichtung nach einem oder mehreren der Ansprüche 1-16, dadurch gekennzeichnet, dass auf den Lagerbuchsen (36), in einer umlaufenden Eindrehung (54), je eine den zugeordneten Scharnierbügel (27) auf der Innenseite hintergreifende Sicherungsscheibe (53) zur Fixierung der Montageeinheit Drehstabfeder (30)/Scharnierbügel (27)/ Karosserieteil (22) in deren montierter Endposition am Fahrzeugkörper angeordnet ist.

18. Vorrichtung nach einem oder mehreren der vorstehenden Ansprüche, zur gelenkigen Anordnung von Heckraum-Deckeln an Personenkraftwagen, dadurch gekennzeichnet, dass in der mit der Karosserie-Rückwand (19) des Fahrzeugs verbundenen horizontalen Ablagerückwand (20) beidseitig je eine Ausnehmung (21) als Sichtöffnung zur Montage der Baueinheit Drehstabfeder (30)/ Scharnierbügel (27)/Heckraumdeckei (22) vorgesehen ist (Fig. 1 und 2).

19. Verfahren zur Herstellung einer Vorrichtung nach einem oder mehreren der vorstehenden Ansprüche, gekennzeichnet durch die folgenden nacheinander vorzunehmenden Massnahmen:
1. Punktverschweissen der Scharnierbügel (27) mit der Innenseite des Karosserieteils (22), vorzugsweise unter Verwendung von Verstärkungs-Winkelprofilen (25).
2. Einhängen der Drehstabfeder (30) in die Aufnahmen (42 bzw. 57) der Scharnierbügel (27).
3. Elastisches Strecken (2 x um das Mass x,) der Drehstabfeder (30) in Richtung ihrer Drehachse (28).
4. Montage der Lagerbuchsen (36) auf der Drehstabfeder (30) und anschliessendes Entlasten derselben bis die Lagerbuchsen zusammen mit der Drehstabfeder (30) ihre Endpositionen in den vorderen Aufnahmen (42 bzw. 57) der Scharnierbügel (27) erreicht haben; Aufsetzen der Sicherungsscheibe (40) auf die Drehstabfeder (30, 56).
5. Nochmaliges elastisches Strecken (2 x um das Mass x₂) der Drehstabfeder (30) in Richtung ihrer Drehachse (28).
6. Einhängen des mit Scharnierbügeln (27), Drehstabfeder (30) und Lagerbuchsen (36) komplett montierten Karosserieteils (22) in die gabelförmigen Lagerstellen (46-49) beidseitig am Fahrzeugkörper.
7. Anschliessendes Entlasten der Drehstabfeder (30) bis die Lagerbuchsen (36) ihrer Endposition in den gabelförmigen Lagerstellen (46-49) am Fahrzeugkörper gefunden haben.
8. Aufstecken von Sicherungsscheiben (53) auf die Lagerbuchsen (36).

## Claims

1. A device for the hinged connection of body parts (22), primarily the boot lid, on motor vehicles, in particular private passenger vehicles, whereby the body part (22) is pivotably connected to the motor vehicle body by means of hinge straps (27) acted upon by torsion bar springs in such a way that the torsion bar spring (30) itself is used to journal the body part (22) pivotably on the motor vehicle body, characterised in that the torsion bar spring (30) in a known manner simultaneously forms the hinge (36, 51, 48) of the hinge straps (27) on the vehicle side, both ends of said spring being mounted in receptacles (42, 35; 57, 58) of the hinge straps (27) and engaging rotatably in bearings (46, 47, 48) on both sides of the motor vehicle body, and the bearings (46, 47, 48) are forked and are disposed in respective reinforced portions (45) of the vehicle's side walls, and a bearing bush (36) disposed on each side on the part of the torsion bar spring (30) forming the axis of rotation (28) serves on the one hand to mount the torsion bar spring (30) in the receptacles (42; 57) and on the other hand for the subsequent journalling of the assembly unit torsion bar spring (30)/hinge strap (27)/body part (22).

2. A device as in claim 1, characterised in that the forked bearings (46, 47, 48) on the vehicle's side walls and the receptacles (42 or 57) on the hinge straps (27) have bearing diameters of different size, and the bearing bushes (36) are constructed with shoulders so as to produce two different bearing bush diameters (at 50 and 51), one of which (51) interacts with the associated bearing (48) on the vehicle side wall while the other (50) interacts with the receptacle (42 or 57) on the associated hinge strap (27).

3. A device as in claim 2, characterised in that assembly slots (49) are provided, each of which leads to the bearings (48) on the vehicle's side walls and has a width which is less than the diameter of the associated bearing (48).

4. A device as in claim 2 or 3, characterised in that the bearing diameter of the bearings (48) on the vehicle's side walls is greater than the bearing diameter of the receptacles (42; 57) on the hinge straps (27).

5. A device as in claim 2, 3 or 4, characterised in that the bearing bushes (36) taper in stages in such a manner that two cylindrical bearing areas (50, 51) of differing diameter are interconnected by a conical intermediate area (52), and the end (55) of the bearing bushes adjacent to the bearing area (50) of smaller diameter is in the form of a truncated cone.

6. A device as in one or more of the preceding claims, characterised in that the torsion bar spring (30) is bent twice at right angles at each of its ends (at 34, 39 or 56) and engages there respectively in two receptacles (42, 35 or 57, 58) of the associated hinge strap (27).

7. A device as in one or more of claims 1-6, characterised in that the torsion bar spring (30b) is bent at right angles at both ends in such a manner that its ends (56) with the two right-angled knees are located within the axis of rotation (28) of the torsion bar spring, and the bearing bushes (36b) are disposed on these ends (56) of the torsion bar spring which are turned towards one another (Figs. 11-17).

8. A device as in claim 6 or 7, characterised in that the bearing bushes (36b) together with the torsion bar spring (30b) engage in a respective front closed location hole (57) in the hinge straps (27b), and there is provided on each of the hinge straps (27b) a second oblong hole-like receptacle (58) whose width corresponds approximately to the diameter of the torsion bar spring (30b) and whose length is at least equal to the stop measure at both ends of the torsion bar spring produced by bending said spring twice through right angles at its ends (56) (Figs. 11-17).

9. A device as in claim 6, characterised in that the bearing bushes (36a) are disposed on the end regions at both ends of the torsion bar spring (30a) in each case directly before the double right-angled bend in the spring and, together with the relevant torsion bar spring area (_{X2})_{'} each engage in a front forked receptacle (41, 42, 43) in the hinge straps (27a), and each of the ends (34) of the torsion bar spring (30a), which point inwards owing to the double right-angled bend, engages in a bore (35) in the hinge straps (27a), said bores serving as second receptacles for the torsion bar spring (30a) (Figs. 4-10).

10. A device as in claim 9, characterised in that each of the front forked receptacles (41, 42, 43) in the hinge straps (27a) comprises a bearing bore (42) and, leading to this, an assembly slot (43) of a width which is less than the diameter of the bearing bore (42).

11. A device as in one or more of claims 1-10, particularly as in claims 9 and 10, characterised in that the two bearing bushes (36a) are longitudinally slotted and are placed on the torsion bar spring (30a) perpendicular to the axis of rotation (28) of the torsion bar spring (30a) (Fig. 4-10).

12. A device as in one or more of claims 1-10, particularly as in claims 7 and 8, characterised in that the bearing bushes (36b) are unslotted and are each pushed axially onto the associated end (56) of the torsion bar spring (30b) (Figs. 11-17).

13. A device as in one or more of claims 1-12, characterised in that the bearing bushes (36) are supported externally on the torsion bar spring (30) itself with its double right-angled bend and are each internally axially secured by a spring washer (40) disposed on the torsion bar spring.

14. A device as in claim 13, characterised in that the bearing bushes (36) have on their exterior an edge (37) through which a slot (38) passes diametrically into which - as a protection against torsion for each bearing bush - the bent end piece of the torsion bar spring (30) engages.

15. A device as in one or more of the preceding claims, characterised in that the torsion bar spring (30) has approximately in its centre, which preferably corresponds approximately to the motor vehicle centre (33), a U-shaped bend (32) perpendicular to its axis of rotation (28) so that the torsion bar spring (30) is resiliently extendable (x, and _{X2}) in the direction of its axis of rotation (28), and the U-shaped bend (32) serves simultaneously as an abutment on the motor vehicle body in respect of the spring action of the torsion bar spring (30).

16. A device as in one or more of the preceding claims, characterised in that the hinge straps (27), which are journalled at one end by means of the torsion bar spring (30) on the vehicle body, are spot welded at their other end (at 24, 26) indirectly by way of reinforcing corner irons (25) to the body part (22).

17. A device as in one or more of claims 1-16, characterised in that a lock washer (53) is disposed on each of the bearing bushes (36) in an annular groove (54), said washer engaging behind the associated hinge strap (27) on the inside and being used to secure the assembly unit torsion bar spring (30)/hinge strap (27)/body part (22) in its assembled final position on the motor vehicle body.

18. A device as in one or more of the preceding claims, for the hinged connection of boot lids on private passenger vehicles, characterised in that a recess (21) allowing visual access for the assembly of the unit torsion bar spring (30)/hinge strap (27)/boot lid (22) is provided in both sides of the horizontal parcel shelf (20) which is connected to the bodywork rear wall (19) of the vehicle (Figs. 1 and 2).

19. A method of manufacturing a device as in one or more of the preceding claims, characterised by the following sequence of measures:
1. spot welding of the hinge straps (27) to the inner side of the body part (22), preferably using reinforcing corner irons (25),
2. suspension of the torsion bar spring (30) in the receptacles (42 or 57) of the hinge straps (27),
3. resilient stretching (2 x by the amount x,) of the torsion bar spring (30) in the direction of its axis of rotation (28),
4. assembly of the bearing bushes (36) on the torsion bar spring (30) and relaxation of the tension on the spring until the bearing bushes together with the torsion bar spring (30) have attained their final positions in the front receptacles (42 or 57) of the hinge straps (27); mounting of the lock washer (40) on the torsion bar spring (30, 56),
5. once more, resilient stretching (2 x by the amount x₂) of the torsion bar spring (30) in the direction of its axis of rotation (28),
6. suspension of the body part (22) assembled complete with hinge straps (27), torsion bar spring (30) and bearing bushes (36) in the forked bearings (46-49) on either side of the motor vehicle body,
7. releasing of the tension on the torsion bar spring (30) until the bearing bushes (36) have found their final position in the forked bearings (46-49) on the motor vehicle body,
8. placing of lock washers (53) on the bearing bushes (36).

## Revendications

1. Dispositif de montage articulé de pièces de carrosserie (22), notamment du couvercle du volume arrière de véhicules, en particulier de véhicules automobiles, la pièce de carrosserie (22) étant liée à la caisse du véhicule par des arceaux-charnières (27) sollicités par une barre de torsion, de manière que la barre de torsion (30) serve elle-même du montage pivotant de la pièce de carrosserie (22) sur la caisse du véhicule, caractérisé par le fait que la barre de torsion (30) constitue en même temps, de manière connue en soi, l'articulation de pivotement (36, 51, 48) des arceaux-charnières (27), côté véhicule, la barre de torsion étant montée des deux côtés dans des logements (42, 35; 57, 58) des arceau-charnières (27) et s'engageant avec possibilité de rotation dans des supports (46, 47, 48) situés des deux côtés de la caisse du véhicule, par le fait que les supports (46, 47, 48) sont réalisés en forme de fourche et sont agencés dans des renforts (45) des parois latérales du véhicule, et par le fait que, de chaque côté, un coussinet (36) agencé sur la partie de la barre de torsion (30) constituant l'axe de rotation (28) sert, d'une part, à monter la barre de torsion (30) dans les logements (42; 57) et, d'autre part, à monter ensuite l'unité assemblée «barre de torsion (30)/arceau-charnière (27)/pièce de carrosserie (22),,.

2. Dispositif selon revendication 1, caractérisé par le fait que les supports en forme de fourche (46, 47, 48) sur les parois latérales du véhicule et les logements (42; 57) sur les arceaux-charnière (27) présentent des portées ayant des diamètres différents, et par le fait que les coussinets (36) sont réalisés avec un profil en gradin correspondant, de manière à obtenir deux sections de coussinet de diamètres différents (en 50 et 51), la première coopérant avec le support conjugué (48) sur la paroi latérale du véhicule et l'autre (50) avec le logement (42; 57) sur l'arceau-charnière conjugué (27).

3. Dispositif selon revendication 2, caractérisé par le fait qu'il est prévu une fente de montage (49) allant au support (48) sur les parois latérales du véhicule, la largeur de cette fente étant inférieure au diamètre du support conjugué (48).

4. Dispositif selon revendication 2 ou 3, caractérisé par le fait que le diamètre de portée des supports (48) sur les parois latérales du véhicule est plus grand que le diamètre de portée des logements (42; 57) sur les arceaux-charnières (27).

5. Dispositif selon revendication 2, 3 ou 4, caractérisé par le fait que les coussinets (36) diminuent de section en gradin, comprenant deux zones de portée cylindriques (50, 51) ayant des diamètres différents, reliées l'une à l'autre par une zone intermédiaire conique (52), et par le fait que l'extrémité (55) des coussinets se raccordant à la zone de portée (50) de plus petit diamètre est de forme tronconique.

6. Dispositif selon une ou plusieurs des revendications précédentes, caractérisé par le fait qu'à chacune de ses deux extrémités (en 34, 39 ou 56), la barre de torsion (30) est coudée deux fois à angle droit et s'engage ici dans deux logements (42, 35; ou 57, 58) de l'arceau-charnière conjugué (27).

7. Dispositif selon une ou plusieurs des revendications 1 à 6, caractérisé par le fait que la barre de torsion (30b) est contrecoudée des deux côtés, de manière que ses deux extrémités (56) coudées deux fois à angle droit se trouvent à l'intérieur de l'axe de rotation de la barre de torsion, et par le fait que les coussinets (30b) sont agencés sur ces extrémités (56) de la barre de torsion tournées l'une vers l'autre (figures 11-17).

8. Dispositif selon revendication 6 ou 7, caractérisé par le fait que les coussinets (36b) s'engagent, conjointement avec la barre de torsion (30b), chacun dans un trou de réception antérieur fermé (57) des arceaux-charnières (27b), et par le fait qu'il est en outre prévu, sur chacun des arceaux-charnières (27b), un deuxième logement en forme de trou allongé (8) dont la largeur correspond sensiblement au diamètre de la barre de torsion (30b) et dont la longueur est au moins égale à la dimension de la barre de torsion à ses deux extrémités, résultant du double coudage à angle droit des extrémités (56) de celle-ci (figures 11-17).

9. Dispositif selon revendication 6, caractérisé par le fait que les coussinets (36a) aus deux zones extrêmes des deux côtés de la barre de torsion (30a) sont agencés chacun immédiatement en avant du double coudage à angle droit et, conjointement avec la zone concernée (x₂) de la barre de torsion, s'engagent chacun dans un logement antérieur en forme de fourche (41, 42, 43) de l'arceau-charnière (27a), et par le fait que chacune des extrémités (34) de la barre de torsion (30a), dirigées vers l'intérieur du fait du double coudage à angle droit, s'engage dans un trou (34) de l'arceau-charnière (27a), ces trous (35) servant de deuxièmes logements pour la barre de torsion (30a) (figures 4 à 10).

10. Dispositif selon revendication 9, caractérisé par le fait que les logements antérieurs (41,42,43) en forme de fourche sur les arceaux-charnières (27a) sont constitués chacun par un trou de support (42) et par une fente de montage (43) aboutissant à ce trou, la largeur de cette fente étant inférieure au diamètre du trou de support (42).

11. Dispositif selon une ou plusieurs des revendications 1 à 10, plus particulièrement selon revendications 9 et 10, caractérisé par le fait que les deux coussinets (36a) sont fendus longitudinalement et sont emboîtés sur la barre de torsion (30a) en opérant transversalement à l'axe de rotation (28) de celle-ci (figures 4-10).

12. Dispositif selon une ou plusieurs des revendications 1 à 10, plus particulièrement selon revendications 7 et 8, caractérisé par le fait que les coussinets (36b) ne sont pas fendus et sont emboîtés chacun axialement sur l'extrémité conjuguée (56) de la barre de torsion (30b) (figures 11-17).

13. Dispositif selon une ou plusieurs des revendications 1 à 12, caractérisé par le fait que les coussinets (36) prennent appui, côté extérieur, contre la barre de torsion (30) coudée deux fois à angle droit et sont immobilisés axialement, côté intérieur, chacun par une rondelle élastique (40) agencée sur la barre de torsion.

14. Dispositif selon selon revendication 13, caractérisé par le fait que les coussinets (36) présentent, du côté extérieur, un rebord (37) avec une rainure diamétrale (38) dans laquelle la barre de torsion (30) s'engage, pour immobiliser en rotation le coussinet concerné, par sa partie extrême coudée.

15. Dispositif selon une ou plusieurs des revendications précédentes, caractérisé par le fait que la barre de torsion (30) comporte, sensiblement en son milieu qui correspond de préférence à peu près au milieu du véhicule (33), un contre- coudage (32) en forme de U en direction transversale à son axe de rotation (28), de manière que la barre de torsion (30) puisse être allongée élastiquement (x, et x₂) suivant la direction de son axe de rotation (28), et par le fait que le contre- coudage en forme de U (32) sert en même temps de contre-appui contre la caisse du véhicule, pour ce qui est de la fonction de ressort de la barre de torsion (30).

16. Dispositif selon une ou plusieurs des revendications précédentes, caractérisé par le fait que les arceaux-charnières (27), montés sur la caisse du véhicule à leur première extrémité au moyen de la barre de torsion (30), sont indirectement soudés par points (en 24, 26), à leur autre extrémité, à la pièce de carrosserie (22) par l'intermédiaire de cornières de renforcement (25).

17. Dispositif selon une ou plusieurs des revendications 1 à 16, caractérisé par le fait qu'une rondelle d'arrêt (53) coopérant avec effet de retenue avec l'arceau-charnière (27), côté intérieur, est agencée sur chaque coussinet (36), dans une gorge périphérique (54), pour fixer à sa position de montage définitive, sur la caisse du véhicule, l'unité assemblée «barre de torsion (30)/arceau-charnière (27)/pièce de carrosserie (22),,.

18. Dispositif selon une ou plusieurs des revendications précédentes, pour le montage articulé de couvercles de volume arrière sur des voitures de tourisme, caractérisé par le fait qu'il est prévu, de chaque côté, dans la tablette arrière horizontale (20) liée à la paroi arrière (19) du véhicule, un évidement (21) constituant un regard pour le montage de l'unité «barre de torsion (30)/arceau-charnière (27)/couvercle de volume arrière (22).. (figures 1 et 2).

19. Procédé de réalisation d'un dispositif selon une ou plusieurs des revendications précédentes, caractérisé par les opérations successives suivantes:

1. soudage par points de l'arceau-charnière (27) au côté intérieur de la pièce de carrosserie (22), de préférence en utilisant des cornières de renforcement (25);

2. accrochage de la barre de torsion (30) dans les logements (42 ou 57) de l'arceau-charnière (27);

3. allongement élastique (de 2 fois la cote x,) de la barre de torsion (30), suivant la direction de son axe de rotation (28);

4. montage des coussinets (36) sur la barre de torsion (30), suivi du relâchement de celle-ci jusqu'à ce que les coussinets aient atteint, conjointement avec la barre de torsion (30), leurs positions extrêmes dans les logements antérieurs (42 ou 57) des arceaux-charnières (27); montage de la rondelle d'arrêt (40) sur la barre de torsion (30, 56);

5. nouvel allongement élastique (de 2 fois la cote x₂) de la barre de torsion (30) suivant la direction de son axe de rotation (28);

6. accrochage de la pièce de carrosserie (22) complètement montée, avec arceaux-charnières (27), barre de torsion (30) et coussinets (36), dans les supports en forme de fourche (46, 49) situés des deux côtés sur la caisse du véhicule;

7. relâchement de la barre de torsion (30) jusqu'à ce que les coussinets (36) aient trouvé leur position définitive dans les supports en forme de fourche (46-49) sur la caisse du véhicule;

8. mise en place de rondelles d'arrêt (53) sur les coussinets (36).
